# FASCICULE DE BREVET EUROPEEN

(11) **EP 2 295 323 B1**
(45) Date de publication et mention de la délivrance du brevet: **09.05.2012**
(21) Numéro de dépôt: 10176451.2
(22) Date de dépôt: 13.09.2010
(51) Int. Cl.: B65B 53/02, B65B 61/14, B65D 75/00, B65D 75/06, B65D 75/56

(54) **Procédé d'emballage à l'aide d'un manchon thermorétractable avec poignée et manchon d'emballage thermorétractable**
Verpackungsverfahren mit Hilfe einer Warmschrumpfmuffe mit Griff und Muffe zur Warmschrumpfverpackung
Packaging method involving a heat-shrinkable sleeve with a handle and heat-shrinkable packaging sleeve

(30) Priorité: 14.09.2009 FR 0956310
(43) Date de publication de la demande: 16.03.2011
(73) Titulaire: Decomatic S.A., 38290 La Verpillière (FR)
(72) Inventeur: Allegre, Jean-Luc, 38460 Trept (FR)
(74) Mandataire: Thibault, Jean-Marc

(56) Documents cités:
- EP-A1- 0 178 142
- EP-A1- 0 569 972
- EP-A1- 1 588 950
- FR-A1- 2 796 812
- FR-A5- 2 136 030
- US-A- 4 765 121
- US-A1- 2002 166 787

## Description

La présente invention concerne le domaine technique de l'emballage et du conditionnement de corps volumétriques, de contenants ou d'objets au sens général, à l'aide d'un manchon en matière plastique thermorétractable.

L'objet de l'invention trouve des applications particulièrement avantageuses pour assurer l'emballage d'objets pris isolément ou groupés.

Dans le domaine de l'emballage à l'aide d'un film thermorétractable, il est connu de réaliser un manchon tubulaire thermorétractable et de l'ouvrir afin de l'enfiler sur l'objet à emballer. Le chauffage du manchon conduit à sa rétraction autour de l'objet. Un inconvénient d'un tel emballage est la difficulté à transporter l'objet ainsi emballé.

Pour faciliter le transport d'un objet emballé avec un film thermorétractable, le brevet FR 2 136 030 décrit un emballage comportant une pellicule en matière plastique thermorétractable enroulée autour d'objets à conditionner et dont les bords sont solidarisés sous l'action de la chaleur pour former une zone renforcée. Ce brevet prévoit de réaliser dans cette zone renforcée, deux découpes formant une bande pouvant être utilisée comme poignée de transport.

Même si un tel emballage présente une poignée de transport, il doit être noté que le procédé nécessite une opération supplémentaire de découpe après l'opération de chauffage. Par ailleurs, il doit être noté que l'accès à la bande découpée faisant office de poignée n'est pas aisé. De plus, la poignée ne se trouve pas positionnée à l'endroit le mieux adapté pour faciliter le transport de l'objet.

Pour tenter de remédier à ces inconvénients, le brevet EP 0 178 142 prévoit de réaliser des zones d'affaiblissement dans l'emballage avant l'opération de chauffage de manière que le chauffage amène les zones d'affaiblissement à former des ouvertures de part et d'autre d'une bande formant poignée. L'inconvénient majeur de cette technique concerne la fragilité de la poignée ainsi réalisée qui nécessite, en pratique, de rapporter une bande de renforcement.

L'objet de l'invention vise donc à remédier aux inconvénients de l'état de la technique en proposant une nouvelle méthode de conditionnement d'objets à l'aide d'un film thermorétractable, permettant de réaliser sans opération supplémentaire de reprise, une poignée rigide solidaire au reste de l'emballage et positionnée à un endroit facilement accessible et optimisé pour permettre le transport de l'emballage.

Pour atteindre un tel objectif, l'objet de invention concerne un procédé d'emballage d'au moins un objet, à l'aide d'un manchon thermorétractable de forme tubulaire avec un axe de symétrie et délimité par un bord d'extrémité et à l'opposé, par un bord d'engagement à partir duquel le manchon est enfilé autour de l'objet, ce procédé comporte les phases suivantes :
- réalisation d'un manchon thermorétractabte,
- ouverture du manchon thermorétractable pour permettre son enfilement autour de l'objet, à partir de son bord d'engagement,
- mise en place du manchon thermorétractable afin qu'il entoure l'objet,
- chauffage du manchon thermorétractable à une température suffisante pour provoquer sa rétraction autour de l'objet,

Selon l'invention, le procédé comporte :
- la réalisation d'un manchon thermorétractable qui délimite une bande poignée s'étendant entre le bord extrémité et une limite d'enfilement du manchon thermorétractable autour de l'objet,
- la réalisation, dans la bande poignée, d'au moins deux découpes symétriquement opposées par rapport à l'axe de symétrie du manchon,
- la mise en place du manchon autour de l'objet jusqu'à la limite d'enfilement,
- la rétraction de la bande poignée lors du chauffage du manchon, de manière que les découpes forment des ouvertures délimitant avec le bord d'extrémité une poignée s'étendant en dehors de l'objet.

Selon un mode de réalisation, la phase de réalisation des découpes comprend au moins un découpage d'une partie du manchon.

Selon un autre mode de réalisation, la phase de réalisation des découpes comprend au moins un découpage du manchon.

Avantageusement, le découpage du manchon est suivi par la réalisation de points d'arrêts aux extrémités des découpes.

Selon une application avantageuse, la phase de réalisation des découpes comprend un découpage d'une partie du manchon pour former un trou d'accrochage.

Selon un mode de réalisation, le procédé consiste à réaliser les découpes de manière qu'elles présentent une direction d'extension principale sensiblement parallèle au bord d'extrémité.

Selon un autre mode de réalisation, le procédé consiste, avant le chauffage, à positionner sur l'objet, un tube amovible de réception de la bande poignée, ce tube amovible étant enlevé après rétraction du manchon.

Selon une caractéristique avantageuse de réalisation, le procédé consiste à réaliser le manchon à partir d'au moins une feuille de matière plastique thermorétractable s'étendant continûment de son bord d'engagement à son bord d'extrémité.

Un autre objet de l'invention est de proposer un manchon d'emballage thermorétractable réalisé à partir d'au moins un film ou une gaine en matière plastique thermorétractable et présentant une forme tubulaire délimitée par un bord d'extrémité et à l'opposé, par un bord d'engagement à partir duquel le manchon est enfilé autour d'au moins un objet, caractérisé en ce que le manchon comporte une bande poignée s'étendant entre le bord d'extrémité et une limite d'enfilement du manchon autour de l'objet, cette bande poignée comportant au moins deux découpes symétriquement opposées par rapport à l'axe de symétrie du manchon, ces découpes formant des ouvertures aptes à délimiter, avec le bord d'extrémité, une poignée.

Enfin, un autre objet de l'invention est de proposer un emballage comportant au moins un objet et un manchon d'emballage thermorétracté à chaud entourant l'objet, caractérisé en ce que le manchon thermorétracté comporte, en dehors de l'objet, une bande poignée thermorétractée comportant deux ouvertures symétriquement opposées délimitant une poignée avec le bord d'extrémité opposé au bord d'engagement du manchon d'emballage thermorétracté.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue en perspective montrant un premier exemple de réalisation d'un manchon d'emballage thermorétractable conforme à l'invention.
Les **Figures 2** à **4** illustrent diverses phases caractéristiques de mise en place du manchon thermorétractable illustré à la **Fig. 1** autour d'objets.
La **Figure 5** est une vue en perspective d'un autre exemple de réalisation d'un manchon thermorétractable d'emballage conforme à l'invention.
Les **Figures 6** à **8** illustrent diverses phases caractéristiques de mise en place du manchon thermorétractable d'emballage illustré à la **Fig. 5****.**

Tel que cela ressort plus précisément des **Fig. 1** à **4****,** l'objet de l'invention concerne un manchon thermorétractable d'emballage **1** réalisé en matière plastique thermorétractable tel que par exemple en polychlorure de vinyle ou polyester et adapté pour être placé autour d'au moins un objet ou article **2** de tous types tels que bidons, bouteilles, pots, paquets, etc..

Le manchon **1** possède, en position ouverte, une forme générale tubulaire présentant un axe de symétrie **X.** Le manchon **1** se trouve donc délimité entre un bord d'extrémité **3** et à l'opposé, un bord d'engagement **4** à partir duquel le manchon **1** est enfilé autour de l'objet **2.** Ce manchon **1** est réalisé à partir d'au moins un film en matière plastique thermorétractable se présentant sous la forme d'une gaine ou soudé le long des bords perpendiculaires au bord d'engagement. Dans les schémas, il est à noter que le manchon 1 est représenté avec une forme tubulaire mais il est clair qu'au repos, le manchon **1** présente une forme aplatie.

Conformément à l'invention, le manchon **1** comporte une bande poignée **6** s'étendant entre le bord d'extrémité **3** et une limite d'enfilement **8** du manchon **1** autour de l'objet **2.** Le manchon **1** présente ainsi entre la limite d'enfilement **8** et le bord d'engagement **4** une bande de recouvrement **9** de l'objet. La bande de recouvrement **9** de l'objet présente une hauteur **h₁** prise selon l'axe de symétrie **X** qui est égale ou inférieure à la hauteur de l'objet **2** à conditionner. La bande poignée **6** présente selon l'axe de symétrie **X** une hauteur h₂ variable en fonction de la taille de l'objet **2** et de la position finale de la poignée souhaitée par rapport à l'objet comme cela sera expliqué dans la suite de la description. Le manchon **1** présente ainsi une hauteur totale prise entre son bord d'extrémité **3** et son bord d'engagement **4** égale à la somme des hauteurs **h₁** et **h₂.**

Avantageusement, la bande poignée **6** et la bande de recouvrement **9** sont réalisées à partir d'une même feuille de matière plastique. En d'autres termes, la bande poignée **6** n'est pas une bande rapportée sur la bande de recouvrement **9.** La bande poignée **6** et la bande de recouvrement **9** sont ainsi avantageusement réalisées par une même feuille de matière plastique thermorétractable s'étendant continûment du bord d'engagement **4** jusqu'au bord d'extrémité **3.** Bien entendu, la bande poignée **6** et la bande de recouvrement **9** peuvent être réalisées à partir de plusieurs feuilles superposées de matière plastique thermorétractable (manchon multicouche, complexé ou non).

Selon une autre caractéristique de l'invention, la bande poignée **6** comporte au moins une paire de découpe **12** réalisée de manière symétriquement opposée par rapport à l'axe de symétrie **X.** Les deux découpes **12** sont aménagées selon une direction d'extension principale **y** qui est sensiblement parallèle au bord d'extrémité **3** c'est-à-dire sensiblement perpendiculaire à l'axe de symétrie **X** du manchon **1.** Chaque découpe **12** est aménagée pour laisser subsister avec la partie du bord d'extrémité **3** située en vis-à-vis, un bandeau **15** de hauteur h₃ variable en fonction du poids de l'objet. Les deux bandeaux **15** réalisés de part et d'autre du manchon **1** forment ainsi ensemble une poignée **17** comme cela apparaît clairement sur la **Fig. 4****.**

Les découpes **12** sont réalisées de toute manière appropriée par exemple par des découpes du manchon, c'est-à-dire par des lignes d'affaiblissement ou par un découpage d'une partie du manchon, c'est-à-dire par un enlèvement de matière. Ces découpes **12** s'étendent selon l'axe d'extension **y** selon une mesure suffisante pour permettre le passage d'une main comme illustré sur la **Fig. 4** ou le passage d'une barre ou d'une tringle de support ou d'accrochage. L'emballage d'objets **2** à partir d'un manchon thermorétractable **1** tel que décrit découle directement de la description qui précède.

Le procédé selon l'invention consiste donc à réaliser un manchon thermorétractable **1** tel que décrit ci-dessus en vue d'emballer au moins un objet **2** et dans l'exemple illustré, un groupe de quatre objets **2.** Ainsi, le manchon thermorétractable **1** délimite une bande poignée **6** entre son bord d'extrémité **3** et une limite d'enfilement **8** qui bien entendu peut être fictive ou représentée par une ligne sur le manchon. Le manchon thermorétractable **1** est ensuite ouvert pour permettre son enfilement autour des objets **2** à partir de son bord d'engagement **4 (****Fig. 2****).** Il est à noter que l'ouverture ainsi que l'engagement autour des objets **2** peut être réalisé manuellement ou de manière automatique sur une ligne de conditionnement.

Le manchon thermorétractable **1** est mis en place autour des objets jusqu'à la limite d'enfilement **8** comme cela apparaît plus précisément à la **Fig. 3****.** Dans cette position, la bande de recouvrement **9** du manchon **1** entoure les objets **2** tandis que la bande poignée **6** dépasse de l'objet **2** c'est-à-dire s'étend librement en dehors de l'objet **2.** Le manchon **1** enfilé autour des objets **2** est ensuite soumis à un chauffage **à** une température suffisante pour provoquer la rétraction du manchon autour des objets **2.**

Lors de cette phase de chauffage qui est réalisée de toute manière appropriée connue en soi, les bords d'extrémité **3** et d'engagement **4** restent ouverts et délimitent chacun une ouverture, ces deux ouvertures communiquant entre elles. Lors de cette phase de chauffage, la bande poignée **6** subit également une rétraction de manière que les découpes **12** forment des ouvertures délimitant avec le bord d'extrémité **3,** la poignée **17** comme cela ressort de la **Fig. 4****,** cette poignée **17** s'étend en dehors des objets **2** c'est-à-dire qu'elle dépasse par rapport au plan passant par le bord des objets **2.** Il est à noter que la rétraction du film provoque le rapprochement naturel des deux bandeaux **15** bordant les découpes **12** de sorte que les deux bandeaux **15** s'étendent à proximité et librement l'un par rapport à l'autre permettant une **préhension** simultanée. Il est à noter que dans l'exemple illustré à la **Fig. 4****,** les bandeaux **15** s'étendent selon leur hauteur, après rétraction, selon l'axe de symétrie **X** du manchon.

Le positionnement de la bande poignée **6** en dehors de l'objet **2** c'est-à-dire dans le prolongement de l'objet **2** facilite l'accès à l'objet et conduit au positionnement correct de la poignée **17** pour un transport facile et aisé de l'objet. Par ailleurs, la réalisation des découpes **12** dans une bande poignée **6** s'étendant en dehors de l'objet **2** conduit à un renforcement de cette bande poignée **6** autour des découpes **12,** du à la rétraction libre du film lors de l'opération de chauffage.

Il est à noter qu'il peut être envisagé de réaliser des points d'arrêt aux extrémités des découpes **12** afin de diminuer les amorces de déchirures. Ces points d'arrêt peuvent être réalisés par exemple à l'aide d'un élargissement de la découpe aux extrémités en réalisant un trou de découpe.

Dans l'exemple illustré aux **Fig. 1** à **4****,** les découpes **12** sont réalisées de manière à former une poignée **17** permettant le passage des doigts d'une personne. Dans l'exemple de réalisation illustré aux **Fig. 5** à **8****,** les découpes **12** sont aménagées dans le manchon **1** pour constituer une poignée pour le passage non pas des doigts d'une main mais d'une tige ou d'un axe **21** pour l'accrochage sur un support, du manchon **1** emballant l'objet. Dans l'exemple illustré aux **Fig. 5** à **8****,** les découpes **12** sont des trous-aménagés dans la bande poignée **6** et présentant une section circulaire. Bien entendu, il peut être envisagé de réaliser des trous de diverses formes pour permettre l'accrochage du manchon sur des supports de diverses formes.

Selon cette variante de réalisation, il est à noter qu'il peut être envisagé avant la phase de chauffage, de positionner sur l'objet **2** un tube amovible **23** s'étendant au niveau de la bande poignée **6.** Le tube amovible **23** s'étend sur toute la hauteur de la bande poignée **6** en dépassant de préférence du bord d'extrémité **3** pour faciliter son retrait après l'opération de chauffage. Ce tube amovible **23** est adapté pour être positionné en regard des découpes **12** pour limiter la rétraction du film autour des découpes **12** de sorte que les découpes **12** conservent leur forme originale pour permettre l'accrochage du manchon **1.** Ce tube amovible **23** est maintenu en place lors de l'opération de rétraction du manchon en étant par exemple engagé dans l'objet **2** si la forme le permet ou poser dessus. Le tube amovible **23** est enlevé après la rétraction du manchon pour permettre l'accrochage par les découpes **12.** Par exemple, le tube amovible **23** est recouvert d'un revêtement d'anti-adhésion pour le film pour faciliter son retrait. Les deux bandeaux **15** pourvus des découpes **12** s'étendent librement l'un par rapport à l'autre.

L'invention n'est pas limitée aux exemples décrits et représentés car diverses modifications peuvent y être apportées sans sortir de son cadre.

## Revendications

1. Procédé d'emballage d'au moins un objet, à l'aide d'un manchon thermorétractable **(1)** de forme tubulaire avec un axe de symétrie et délimité par un bord d'extrémité **(3)** et à l'opposé, par un bord d'engagement **(4)** à partir duquel le manchon est enfilé autour de l'objet, ce procédé comportant les phases suivantes :
- réalisation d'un manchon thermorétractable **(1),**
- ouverture du manchon thermorétractable **(1)** pour permettre son enfilement autour de l'objet, à partir de son bord d'engagement **(4),**
- mise en place du manchon thermorétractable **(1)** afin qu'il entoure l'objet,
- chauffage du manchon thermorétractable **(1)** à une température suffisante pour provoquer sa rétraction autour de l'objet,
**caractérisé par** :
- la réalisation d'un manchon thermorétractable **(1)** qui délimite une bande poignée **(6)** s'étendant entre le bord extrémité **(3)** et une limite d'enfilement du manchon thermorétractable **(1)** autour de l'objet,
- la réalisation, dans la bande poignée **(6),** d'au moins deux découpes **(12)** symétriquement opposées par rapport à l'axe de symétrie du manchon,
- la mise en place du manchon **(1)** autour de l'objet jusqu'à la limite d'enfilement,
- la rétraction de la bande poignée **(6)** lors du chauffage du manchon, de manière que les découpes **(12)** forment des ouvertures délimitant avec le bord d'extrémité une poignée **(17)** s'étendant en dehors de l'objet.

2. Procédé d'emballage selon la revendication **1, caractérisé en ce que** la phase de réalisation des découpes **(12)** comprend au moins un découpage d'une partie du manchon.

3. Procédé d'emballage selon la revendication **1, caractérisé en ce que** la phase de réalisation des découpes **(12)** comprend au moins un découpage du manchon.

4. Procédé d'emballage selon la revendication **3, caractérisé en ce que** le découpage du manchon **(1)** est suivi par la réalisation de points d'arrêts aux extrémités des découpes **(12).**

5. Procédé d'emballage selon la revendication **2, caractérisé en ce que** la phase de réalisation des découpes comprend un découpage d'une partie du manchon pour former un trou d'accrochage.

6. Procédé d'emballage selon l'une des revendications 1 à 5, **caractérisé en ce qu'**il consiste à réaliser les découpes **(12)** de manière qu'elles présentent une direction d'extension principale sensiblement parallèle au bord d'extrémité **(3).**

7. Procédé d'emballage selon la revendication **1, caractérisé en ce qu'**il consiste, avant le chauffage, à positionner sur l'objet, un tube amovible **(23)** de réception de la bande poignée **(6),** ce tube amovible étant enlevé après rétraction du manchon.

8. Procédé d'emballage selon la revendication **1, caractérisé en ce qu'**il consiste à réaliser le manchon à partir d'au moins une feuille de matière plastique thermorétractable s'étendant continûment de son bord d'engagement **(4)** à son bord d'extrémité **(3).**

9. Manchon d'emballage thermorétractable **(1)** réalisé à partir d'au moins un film ou une gaine en matière plastique thermorétractable et présentant une forme tubulaire délimitée par un bord d'extrémité **(3)** et à l'opposé, par un bord d'engagement **(4)** à partir duquel le manchon est enfilé autour d'au moins un objet **(2), caractérisé en ce que** le manchon comporte une bande poignée **(6)** s'étendant entre le bord d'extrémité **(3)** et une limite d'enfilement **(8)** du manchon autour de l'objet, cette bande poignée **(6)** comportant au moins deux découpes **(12)** symétriquement opposées par rapport à l'axe de symétrie **(X)** du manchon, ces découpes **(12)** formant des ouvertures aptes à délimiter, avec le bord d'extrémité, une poignée **(17).**

10. Emballage comportant au moins un objet **(2)** et un manchon d'emballage **(1)** thermorétracté à chaud entourant l'objet, **caractérisé en ce que** le manchon thermorétracté comporte, en dehors de l'objet **(2),** une bande poignée **(6)** thermorétractée comportant deux ouvertures **(12)** symétriquement opposées délimitant une poignée **(17)** avec le bord d'extrémité **(3)** opposé au bord d'engagement **(4)** du manchon d'emballage thermorétracté.

11. Emballage selon la revendication 10, **caractérisé en ce que** les découpes **(12)** laissent subsister avec le bord d'extrémité **(3)** deux bandeaux **(15)** s'étendant à proximité et librement l'un par rapport à l'autre.

## Claims

1. A method of packaging at least one article with the help of a heat-shrink sleeve (1) of tubular shape having an axis of symmetry and defined by an end edge (3) and opposite therefrom by an engagement edge (4) from which engagement edge the sleeve is placed around the article, the method comprising the following steps:
• making a heat-shrink sleeve (1);
• opening the heat-shrink sleeve (1) to enable it to be placed around the article, starting from its engagement edge (4);
• placing the heat-shrink sleeve (1) so that it surrounds the article; and
• heating the heat-shrink sleeve (1) to a temperature that is sufficient to cause it to shrink around the article;
the method being **characterized by**:
· making a heat-shrink sleeve (1) that defines a handle strip (6) extending between the end edge (3) and a limit for placing the heat-shrink sleeve (1) around the article;
· making at least two cuts (12) in the handle strip (6), the cuts being symmetrically opposite relative to the axis of symmetry of the sleeve;
· placing the sleeve (1) around the article up to the placing limit; and
· shrinking the handle strip (6) while heating the sleeve in such a manner that the cuts (12) form openings that co-operate with the end edge to define a handle (17) that is spaced apart from the article.

2. A packaging method according to claim 1, **characterized in that** the step of making the cuts (12) comprises cutting out at least a portion of the sleeve.

3. A packaging method according to claim 1, **characterized in that** the step of making the cuts (12) comprises at least cutting the sleeve.

4. A packaging method according to claim 3, **characterized in that** the cutting of the sleeve (1) is followed by making stop points at the ends of the cuts (12).

5. A packaging method according to claim 2, **characterized in that** the step of making the cuts comprises cutting out a portion of the sleeve in order to form an attachment hole.

6. A packaging method according to any one of claims 1 to 5, **characterized in that** it consists in making the cuts (12) in such a manner that they extend in a main direction that is substantially parallel to the end edge (3).

7. A packaging method according to claim 1, **characterized in that**, prior to heating, it consists in positioning a removable tube (23) on the article so as to receive the handle strip (6), the removable tube being removed after the sleeve has been shrunk.

8. A packaging method according to claim 1, **characterized in that** it consists in making the sleeve from at least one sheet of heat-shrink plastics material that extends continuously from its engagement edge (4) to its end edge (3) .

9. A heat-shrink packaging sleeve (1) made from at least one film or sheath of heat-shrink plastics material and presenting a tubular shape defined by an end edge (3) and opposite therefrom by an engagement edge (4) from which the sleeve is placed around at least one article (2), the sleeve being **characterized in that** it includes a handle strip (6) extending between the end edge (3) and a placing limit (8) for placing the sleeve around the article, the handle strip (6) including at least two cuts (12) that are symmetrically opposite relative to the axis of symmetry (X) of the sleeve, the cuts (12) forming openings suitable for co-operating with the end edge to define a handle (17).

10. Packaging comprising at least one article (2) and a hot-shrunk packaging sleeve (1) surrounding the article, the packaging being **characterized in that** the hot-shrunk sleeve includes, spaced apart from the article (2), a hot-shrunk handle strip (6) including two openings (12) that are symmetrically opposite and that co-operate with the end edge (3) opposite from the engagement edge (4) of the hot-shrunk packaging sleeve to define a handle (17).

11. Packaging according to claim 10, **characterized in that** the cuts (12) leave two straps (15) between themselves and the end edge (3), the straps extending close to each other and free from each other.

## Patentansprüche

1. Verfahren zum Verpacken wenigstens eines Gegenstandes mit Hilfe einer rohrförmigen Schrumpfmanschette (1), die eine Symmetrieachse hat und durch einen endseitigen Rand (3) und, auf der gegenüberliegenden Seite, durch einen Ansetzrand (4) begrenzt ist, mit dem die Manschette auf den Gegenstand aufgestreift wird, wobei dieses Verfahren die folgenden Phasen umfaßt:
- Ausbilden einer Schrumpfmanschette (1),
- Öffnen der Schrumpfmanschette (1), um ihr Aufstreifen mit ihrem Ansetzrand (4) auf den Gegenstand zu ermöglichen,
- Anbringen der Schrumpfmanschette (1), damit sie den Gegenstand umschließt,
- Erhitzen der Schrumpfmanschette (1) auf eine Temperatur, die ausreichend ist, um ihr Zusammenziehen um den Gegenstand herum zu bewirken,
**gekennzeichnet durch**:
- die Ausbildung einer Schrumpfmanschette (1), die ein Griffband (6) begrenzt, das sich zwischen dem endseitigen Rand (3) und einer Grenze für das Aufstreifen der Schrumpfmanschette (1) auf den Gegentand erstreckt,
- die Ausbildung in dem Griffband (6) von wenigstens zwei Ausschnitten (12), die bezogen auf die Symmetrieachse der Manschette einander symmetrisch gegenüberliegen,
- das Anbringen der Manschette (1) um den Gegenstand herum bis zur Aufstreifgrenze,
- das Schrumpfen des Griffbandes (6) während des Erhitzens der Manschette, so daß die Ausschnitte (12) Öffnungen bilden, welche mit dem endseitigen Rand einen sich außerhalb des Gegenstandes erstreckenden Griff (17) begrenzen.

2. Verpackungsverfahren nach Anspruch 1, **dadurch gekennzeichnet, daß** die Phase des Ausbildens der Ausschnitte (12) wenigstens ein Ausstanzen eines Teils der Manschette umfaßt.

3. Verpackungsverfahren nach Anspruch 1, **dadurch gekennzeichnet, daß** die Phase des Ausbildens der Ausschnitte (12) wenigstens ein Stanzen der Manschette umfaßt.

4. Verpackungsverfahren nach Anspruch 3, **dadurch gekennzeichnet, daß** sich an das Stanzen der Manschette (1) die Ausbildung von Abschlußstellen an den Enden der Ausschnitte (12) anschließt.

5. Verpackungsverfahren nach Anspruch 2, **dadurch gekennzeichnet, daß** die Phase des Ausbildens der Ausschnitte ein Ausstanzen eines Teils der Manschette umfaßt, um ein Loch zum Einhängen zu bilden.

6. Verpackungsverfahren nach einem der Ansprüche 1 bis 5, **dadurch gekennzeichnet, daß** es darin besteht, die Ausschnitte (12) derart auszubilden, daß sie eine zu dem endseitigen Rand (3) im wesentlichen parallel verlaufende Haupterstreckungsrichtung aufweisen.

7. Verpackungsverfahren nach Anspruch 1, **dadurch gekennzeichnet, daß** es darin besteht, vor dem Erhitzen auf dem Gegenstand ein abnehmbares Rohr (23) zur Aufnahme des Griffbandes (6) zu positionieren, wobei dieses abnehmbare Rohr nach Schrumpfen der Manschette entfernt wird.

8. Verpackungsverfahren nach Anspruch 1, **dadurch gekennzeichnet, daß** es darin besteht, die Manschette aus wenigstens einer Folie aus wärmeschrumpfbarem Kunststoff, die sich von ihrem Ansetzrand (4) bis zu ihrem endseitigen Rand (3) durchgehend erstreckt, herzustellen.

9. Verpackungsschrumpfmanschette (1), die aus wenigstens einem Film oder einer Hülle aus wärmeschrumpfbarem Kunststoff hergestellt ist und eine Rohrform aufweist, die durch einen endseitigen Rand (3) und, auf der gegenüberliegenden Seite, durch einen Ansetzrand (4) begrenzt ist, mit dem die Manschette auf wenigstens einen Gegenstand (2) aufgestreift wird, **dadurch gekennzeichnet, daß** die Manschette ein Griffband (6) umfaßt, das sich zwischen dem endseitigen Rand (3) und einer Grenze (8) für das Aufstreifen der Manschette auf den Gegentand erstreckt, wobei dieses Griffband (6) wenigstens zwei Ausschnitte (12) umfaßt, die bezogen auf die Symmetrieachse (X) der Manschette einander symmetrisch gegenüberliegen, wobei diese Ausschnitte (12) Öffnungen bilden, welche geeignet sind, mit dem endseitigen Rand einen Griff (17) zu bilden.

10. Verpackung, umfassend wenigstens einen Gegenstand (2) und eine unter Hitze geschrumpfte Verpackungsmanschette (1), welche den Gegenstand umschließt, **dadurch gekennzeichnet, daß** die unter Hitze geschrumpfte Manschette außerhalb des Gegenstandes (2) ein unter Hitze geschrumpftes Griffband (6) umfaßt, welches zwei einander symmetrisch gegenüberliegende Öffnungen (12) aufweist, die mit dem dem Ansetzrand (4) der unter Hitze geschrumpften Verpackungsmanschette gegenüberliegenden endseitigen Rand (3) einen Griff (17) begrenzen.

11. Verpackung nach Anspruch 10, **dadurch gekennzeichnet, daß** die Ausschnitte (12) mit dem endseitigen Rand (3) zwei Streifen (15) bestehen lassen, welche sich in der Nähe und frei zueinander erstrecken.
